# EUROPÄISCHE PATENTSCHRIFT

(11) **EP 2 179 137 B1**
(45) Veröffentlichungstag und Bekanntmachung des Hinweises auf die Patenterteilung: **10.08.2011**
(21) Anmeldenummer: 08782823.2
(22) Anmeldetag: 21.08.2008
(51) Int. Cl.: E21D 20/00

(54) **ANKERBOHR- UND -SETZEINRICHTUNG**
ARMATURE BORING AND SETTING DEVICE
DISPOSITIF DE FORAGE ET DE MISE EN PLACE POUR ÉLÉMENTS D'ANCRAGE

(30) Priorität: 21.08.2007 AT 13032007
(43) Veröffentlichungstag der Anmeldung: 28.04.2010
(73) Patentinhaber: Sandvik Mining and Construction G.m.b.H., 8740 Zeltweg (AT)
(72) Erfinder: GALLER, Thomas, A-8842 Katsch/Mur (AT)
(74) Vertreter: Haffner und Keschmann Patentanwälte OG
(86) Internationale Anmeldenummer: PCT/AT2008/000295
(87) Internationale Veröffentlichungsnummer: WO 2009/023889

(56) Entgegenhaltungen:
- DE-A1- 2 836 659
- DE-A1- 3 319 180
- US-A- 2 194 647
- US-A- 6 030 151

## Beschreibung

Die Erfindung bezieht sich auf eine Ankerbohr- und -setzeinrichtung zum Setzen von flexiblen Ankern, insbesondere Seilankern, umfassend einen Bohrmotor, eine Lagerung für den Bohrmotor, an welcher ein Vorschubantrieb zum Verschieben der Lagerung gemeinsam mit dem Bohrmotor in Bohrrichtung angreift, und eine Klemmvorrichtung für den Anker.

Eine derartige Ankerbohr- und -setzeinrichtung ist beispielsweise aus der US 6 030 151 A bekannt geworden, die die Merkmale gemäß dem Oberbegriff des Anspruchs 1 aufweist. Im Zusammenhang mit Klemmvorrichtungen für Kabel, Seile oder dergleichen ist auf die US 2 194 647 A hinzuweisen.

Aus der DE 34 10 100 A1 ist eine Bolzensetzvorrichtung zur Befestigung von Bolzen mit Hilfe eines Binde- oder Zementiermittels in Bohrlöchern bekannt geworden. Bei den in diesem Fall verwendeten Bolzen handelt es sich um flexible Bolzen, die vorzugsweise von einem Strang oder einer Rolle abgezogen werden und mit einer Schneidvorrichtung auf Länge geschnitten werden. Die Zuführungsvorrichtung, mittels welcher ein derartiger flexibler Bolzen gesetzt werden kann, umfasst Zugrollen, wobei im beschriebenen Fall drei angetriebene Zugrollen vorgesehen sind, welche naturgemäß einen entsprechenden Antrieb benötigen. Nach dem Einschieben der Anker werden diese entsprechend abgeschnitten, sobald der Anker den Grund des gebohrten Lochs erreicht hat. Der Verschiebemechanismus selbst ist drehbar an einem Ankerbohr- und -setzeinrichtungsgrundgerät gelagert und wird mit Hilfe eines gesonderten Zylinders in die jeweilige Arbeitsposition geschwenkt.

Aus der US 4,079,592 ist eine Einrichtung zum Einbringen eines Seilankers zu entnehmen, bei welcher der Seilanker auf einer Trommel gelagert ist und mittels eines weiteren Führungsrohrs mit angetriebenen Führungsrollen umgelenkt und eingeschoben werden kann. Die Einschiebevorrichtung ist hierbei Bestandteil eines weiteren Geräts für das Einbringen von Klebeankern, wobei die Bohrungen vorher mit einem gesonderten Bohrgerät eingebracht werden.

Die US 4,728,219 beschreibt eine selbst verfahrende Ankerbohr- und -setzeinrichtung, bei welcher Seilanker von einer Seiltrommel abgezogen und über eine Einschiebeeinrichtung geführt werden, welche am Rahmen des Fahrwerks angeordnet ist. Auch bei dieser Einrichtung erfolgt der Antrieb über Friktionsrollen, welche wiederum einen gesonderten Antrieb erfordern.

Die Erfindung zielt nun darauf ab, eine Ankerbohr- und -setzeinrichtung der eingangs genannten Art zu schaffen, bei welcher ohne zusätzlichen Antrieb und ohne aufwändige Zusatzgeräte flexible Anker, und insbesondere Seilanker, gesetzt werden können. Dabei sollen konstruktive Veränderungen des Bohrmotors vermieden und flexible Anker lediglich durch Vorschieben, d.h. ohne Rotieren sicher in ein Bohrloch eingebracht werden können.

Zur Lösung dieser Aufgabe ist die erfindungsgemäße Ankerbohr- und -setzeinrichtung dahingehend weitergebildet, dass der Bohrmotor mit der Klemmvorrichtung für den Anker kuppelbar ausgebildet ist, wobei die Klemmvorrichtung über eine Verbindungsstange unmittelbar in der mit dem Bohrmotor verbundenen Lagerung gehalten ist. Dadurch, dass als Antrieb für das Setzen der flexiblen Anker, und insbesondere der Seilanker, der Bohrmotor selbst, uns insbesondere der Vorschubantrieb des Bohrmotors, gewählt wird und lediglich eine Klemmvorrichtung mit dem Bohrmotor kuppelbar angeordnet ist, kann mit überaus klein bauenden zusätzlichen Bauteilen das Auslangen gefunden werden und es kann auf gesonderte Antriebe verzichtet werden, da der Antrieb unmittelbar vom Vorschubantrieb des Bohrmotors gebildet wird. Dadurch, dass die Klemmvorrichtung in der mit dem Bohrmotor verbundenen Lagerung gehalten ist, wird eine weitere Vereinfachung bei der Betriebsweise ermöglicht. Bei einem Bohrbetrieb kann hierbei die an einer Verbindungsstange befestigte Klemmvorrichtung aus der gemeinsamen Lagerung entnommen werden bzw. aus der Position verschwenkt werden, um den Bohrbetrieb nicht zu behindern. Sobald das Bohrloch fertig gestellt ist, wird die Klemmvorrichtung vor den Bohrantrieb gesetzt und kann vom Vorschubantrieb in Bohrrichtung vor und zurück verfahren werden. Insbesondere erlaubt es eine derartige Lagerung die Ausbildung so zu treffen, dass bei einem Vorschub des Bohrmotors ein selbsttätiges Klemmen eintritt, wobei die Ausbildung bevorzugt so getroffen ist, dass die Klemmvorrichtung einen Bügel oder Haken zum Umgreifen des Ankers aufweist und vorzugsweise die Klemmvorrichtung wenigstens eine Klemmbacke aufweist, wobei der Bügel oder Haken und/oder die Klemmbacke(n) quer zur Einschubrichtung beweglich gelagert sind. Diese Querbeweglichkeit von Bügel oder Haken bzw. Klemmbacke relativ zueinander ermöglicht es, den flexiblen Anker bzw. das Seil beim Antrieb des Bohrmotors in Einschubrichtung zu klemmen, wobei eine derartige Klemmung selbsttätig erfolgen kann, wenn die Ausbildung, wie es einer bevorzugten Weiterbildung entspricht, so getroffen ist, dass die Lagerung unter einem spitzen Winkel zur Einschubrichtung geneigte Langlöcher aufweist, sodass bei einer Verschiebung der Klemme in Einschubrichtung des Ankers die Spannkraft der Klemmvorrichtung erhöht wird. Die Seilanker bewirken eine Verschiebung der zusammenwirkenden Bauteile Bügel oder Haken bzw. Klemmbacken relativ zueinander aufgrund der geneigten Führungsbahnen bei einer Bewegung in Einschubrichtung, sodass ein selbsttätiges Klemmen beim Einschieben des Seilankers erfolgt.

In besonders einfacher Weise ist die Ausbildung so getroffen, dass der Bügel bzw. Haken und/oder die Klemmbacke eine friktionserhöhende Oberfläche bzw. Profilierung aufweist.

Die Erfindung wird nachfolgend anhand eines in der Zeichnung schematisch dargestellten Ausführungsbeispiels näher erläutert. In dieser zeigen Fig. 1 eine perspektivische Seitenansicht einer Ankerbohr- und -setzeinrichtung gemäß der vorliegenden Erfindung, Fig. 2 eine Ansicht entsprechend der Fig. 1 von der anderen Seite entsprechend dem Pfeil II der Fig.1, Fig. 3 ein vergrößertes Detail der Klemmvorrichtung in Seitenansicht, Fig. 4 eine Schnittdarstellung der Klemmvorrichtung mit eingeklemmtem Seilanker und Fig. 5 eine Ansicht entsprechend den Pfeilen V/V der Fig. 4, teilweise geschnitten.

In Fig. 1 ist eine Ankerbohr- und -setzeinrichtung 1 dargestellt, deren Bohrmotor mit 2 bezeichnet ist. Die Lagerung des Bohrmotors ist mit 17 bezeichnet. An der Lagerung 17 greift ein nicht näher dargestellter Vorschubantrieb an, um den Bohrmotor 2 in Bohrrichtung vorzuschieben und danach wieder zurückzuverfahren. Die Ankerbohr- und -setzeinrichtung verfügt an ihrem dem Bohrloch zugewandten Ende über eine Klemmvorrichtung 3, welche auch beim Bohrbetrieb erforderlich ist, um beispielsweise Bohrstangen zu verlängern. Diese Klemmvorrichtung 3 wird beispielsweise beim Bohrbetrieb geschlossen, worauf der Bohrmotor 2 in Richtung des Pfeils 4 zurückverfahren wird, worauf ein entsprechendes Bohrstangenverlängerungsstück eingebracht werden kann und das Bohrloch weiter vorangetrieben werden kann.

Bei der Darstellung nach Fig. 1 ist nun mit 5 eine Klemmvorrichtung ersichtlich, welche einen Bügel 6 aufweist, über welchen die Klemmvorrichtung 5 in Richtung des Doppelpfeils 7 in Höhenrichtung verschoben werden kann, um das Einführen eines Seilankers 8 zu ermöglichen. Die Klemmvorrichtung ist hierbei über die Verbindungsstange 15 mit der Lagerung 17 verbunden und in dieser gehalten, sodass ein Vor- und Zurückschieben der Klemmvorrichtung 5 mit Hilfe der an der Lagerung 17 angreifenden Vorschubeinrichtung (nicht dargestellt) ermöglicht wird.

Beim Einführen des Seilankers wird wiederum die bohrlochseitige Klemmvorrichtung 3 zunächst geöffnet, worauf der Seilanker 8 entgegen der Richtung des Pfeils 4 eingebracht wird. In der Folge wird die Klemmvorrichtung 3 geschlossen und die Klemmvorrichtung 5 in Richtung des Pfeils 4 gemeinsam mit dem Bohrmotor 2 zurückgezogen, worauf ein weiteres Teilstück des flexiblen Ankers eingebracht werden kann. Hierzu wird die Klemme 3 wieder geöffnet und die Klemme 5 in klemmenden Kontakt mit dem Seilanker 8 gebracht.

Bei der Darstellung nach Fig. 2 sind die Bezugszeichen der Fig. 1 beibehalten worden, wobei nunmehr zusätzlich in der etwas vergrößerten Darstellung zwei Langlöcher 9 ersichtlich sind, über welche die Klemmvorrichtung 5 in Richtung des Doppelpfeils 7 und quer zu dieser Richtung verschieblich geführt ist. Die entsprechende Verschiebbarkeit quer zur Richtung des Doppelpfeils 7 ergibt sich aus der ersichtlichen Schräglage der Langlöcher 9, welche bei Bewegung der Klemmvorrichtung 5 in Richtung des Pfeils 4 zur Folge hat, dass die Klemmwirkung erhöht wird. Die Details sind in Fig. 3, 4 und 5 noch deutlicher dargestellt. Mit 10 ist der Lagerblock für die schwenkbare Anordnung der Ankerbohr- und -setzeinrichtung 1 an einer nicht dargestellten Vortriebsmaschine oder einem Fahrzeug angedeutet.

In Fig. 3 ist ersichtlich, dass die Klemmvorrichtung Vorsprünge 11 aufweist, welche eine entsprechende Profilierung zum besseren Ergreifen flexibler Ankerstangen aufweist. Die Ankerstange 8 ist bei der Darstellung nach Fig. 4 im Schnitt ersichtlich, und es sind diese Vorsprünge 11 in Presskontakt mit der Ankerstange 8. Bei Bewegung des Antriebs in Richtung des Pfeils 12 der Fig. 3 ist ersichtlich, dass bedingt durch die Orientierung der Langlöcher 9 eine Einwärtsbewegung der Klemmbacken bzw. der klemmenden Vorsprünge 11 in Richtung des Pfeils 13 erfolgt, wodurch die Klemmwirkung erhöht wird. Die in den Langlöchern 9 geführten Bolzen sind hierbei mit 14 bezeichnet.

In der Darstellung nach Fig. 4 ist zusätzlich eine Verbindungsstange 15 ersichtlich, über welche die Klemmvorrichtung 5 mit der Lagerung 17 des Antriebsmotors 2 verbunden ist.

Die Darstellung nach Fig. 5 zeigt die Schnittdarstellung entsprechend den Pfeilen V/V der Fig. 4, wobei die Position des flexiblen Ankers ersichtlich ist und diese Darstellung im Wesentlichen der Darstellung nach Fig. 3 entspricht. Der Fig. 4 ist hierbei die hakenförmige Ausbildung der Klemmbacke 16, welche die Klemmnasen 11 trägt, zu entnehmen.

## Patentansprüche

1. Ankerbohr- und -setzeinrichtung zum Setzen von flexiblen Ankern, insbesondere Seilankern, umfassend einen Bohrmotor (2), eine Lagerung (17) für den Bohrmotor (2), an welcher ein Vorschubantrieb zum Verschieben der Lagerung (17) gemeinsam mit dem Bohrmotor (2) in Bohrrichtung angreift, und eine Klemmvorrichtung (5) für den Anker (8), wobei der Bohrmotor (2) mit der Klemmvorrichtung (5) für den Anker (8) kuppelbar ausgebildet ist, **dadurch gekennzeichnet, dass** die Klemmvorrichtung (5) über eine Verbindungsstange (15) unmittelbar in der mit dem Bohrmotor (2) verbundenen Lagerung (17) gehalten ist.

2. Ankerbohr- und -setzeinrichtung nach Anspruch 1, **dadurch gekennzeichnet, dass** die Klemmvorrichtung (5) einen Bügel (6) oder Haken zum Umgreifen des Ankers aufweist.

3. Ankerbohr- und -setzeinrichtung nach Anspruch 2, **dadurch gekennzeichnet, dass** die Klemmvorrichtung (5) wenigstens eine Klemmbacke (11, 16) aufweist, wobei der Bügel (6) oder Haken und/oder die Klemmbacke(n) (11, 16) quer zur Einschubrichtung beweglich gelagert sind.

4. Ankerbohr- und -setzeinrichtung nach Anspruch 3, **dadurch gekennzeichnet, dass** die Lagerung unter einem spitzen Winkel zur Einschubrichtung geneigte Langlöcher (9) aufweist, sodass bei einer Verschiebung der Klemme in Einschubrichtung des Ankers (8) die Spannkraft der Klemmvorrichtung (5) erhöht wird.

5. Ankerbohr- und -setzeinrichtung nach einem der Ansprüche 1 bis 4, **dadurch gekennzeichnet, dass** der Bügel (6) bzw. Haken und/oder die Klemmbacke (11, 16) eine friktionserhöhende Oberfläche bzw. Profilierung aufweist.

## Claims

1. An anchor drilling and setting device for setting flexible anchors, in particular cable bolts, including a drill motor (2), a bearing (17) for the drill motor (2), which is engaged by an advance drive for displacing the bearing (17) along with the drill motor (2) in the drilling direction, and a clamping device (5) for the anchor (8), wherein the drill motor (2) is configured to be coupleable to the clamping device (5) for the anchor (8), **characterized in that** the clamping device (5) is directly held in the bearing (17) connected with the drill motor (2) by a connecting rod (15).

2. An anchor drilling and setting device according to claim 1, **characterized in that** the clamping device (5) comprises a bracket (6) or hook for encompassing the anchor.

3. An anchor drilling and setting device according to claim 2, **characterized in that** the clamping device (5) comprises at least one clamping jaw (11, 16), said bracket (6) or hook and/or the clamping jaw (s) (11, 16) being mounted so as to be movable transversely to the direction of insertion.

4. An anchor drilling and setting device according to claim 3, **characterized in that** the bearing includes oblong holes (9) which are inclined at acute angles relative to the direction of insertion such that the clamping force of the clamping device (5) will be increased at a displacement of the clamp in the direction of insertion of the anchor (8).

5. An anchor drilling and setting device according to any one of claims 1 to 4, **characterized in that that** the bracket (6) or hook and/or the clamping jaw (11, 16) comprise a friction-increasing surface or profiling.

## Revendications

1. Dispositif de forage et de mise en place pour des éléments d'ancrage, destiné à la pose d'ancrages flexibles, notamment des tirants d'ancrage, comprenant un moteur de forage (2), un support (17) pour ledit moteur de forage (2), sur lequel agit une commande d'avance pour déplacer le support (17) et le moteur de forage (2) dans la direction de forage, et un dispositif de serrage (5) pour l'élément d'ancrage (8), le moteur de forage (2) étant prévu pour pouvoir être accouplé avec le dispositif de serrage (5) pour l'élément d'ancrage (8), **caractérisé en ce que** le dispositif de serrage (5) est directement maintenu dans le support (17) raccordé au moteur de forage (2) par une bielle de connexion (15).

2. Dispositif de forage et de mise en place pour des éléments d'ancrage selon la revendication 1 , **caractérisé en ce que** le dispositif de serrage (5) comporte un étrier (6) ou un crochet destiné à enserrer l'élément d'ancrage.

3. Dispositif de forage et de mise en place pour des éléments d'ancrage selon la revendication 2, **caractérisé en ce que** le dispositif de serrage (5) comporte au moins une mâchoire de serrage (11, 16), l'étrier (6) ou le crochet et/ou la ou les mâchoires de serrage (11, 16) étant montés de manière mobile perpendiculairement à la direction d'avance.

4. Dispositif de forage et de mise en place pour des éléments d'ancrage selon la revendication 3, **caractérisé en ce que** le support présente des trous oblongs (9) inclinés suivant un angle aigu par rapport à la direction d'avance, de manière à augmenter la force de serrage du dispositif de serrage (5) en cas de déplacement de la pince dans la direction d'avance de l'élément d'ancrage (8).

5. Dispositif de forage et de mise en place pour des éléments d'ancrage selon l'une des revendications 1 à 4, **caractérisé en ce que** l'étrier (6) ou le crochet et/ou la mâchoire de serrage (11, 16) présentent une surface ou un profil élévateurs de friction.
